# EUROPÄISCHE PATENTANMELDUNG

(11) **EP 4 748 727 A1**
(43) Veröffentlichungstag der Anmeldung: **27.05.2026**
(21) Anmeldenummer: 25187017.6
(22) Anmeldetag: 02.07.2025
(51) Int. Cl.: B65B 1/06, B65B 51/07, B65B 1/04, B65B 1/08, B65B 1/12, B65B 59/04

(54) **ANLAGE UND VERFAHREN ZUM ABFÜLLEN VON RIESELFÄHIGEM SCHÜTTGUT IN SÄCKE**

(30) Priorität: 20.11.2024 EP 24214204
(71) Anmelder: Sturm Maschinen- & Anlagenbau GmbH, 94330 Salching (DE)
(72) Erfinder: Feldmeier, Markus, 93489 Schorndorf (DE); Ternes, Stefan, 94365 Parkstetten (DE); Bründl, Benjamin, 94315 Straubing (DE)
(74) Vertreter: Wunderlich & Heim Patentanwälte PartG mbB

(57) **Zusammenfassung**

Anlage (1) zum Abfüllen von rieselfähigem Schüttgut in Säcke, mit einer selbsttragenden Tragrahmenstruktur (2), die einen kubischen Raumkörper definiert **oder** begrenzt, einem Schüttgut-Aufgabebehälter (3), einem Abfüllstutzen (4) mit einem Sackhalter, einer ersten Fördereinrichtung (5) zum Transportieren von Schüttgut aus dem Schüttgut-Aufgabebehälter (3) zu dem Abfüllstutzen (4), einer Verschließvorrichtung (6), insbesondere Nähmaschine, zum Verschließen einer Sacköffnung eines befüllten Sacks, und einer zweiten Fördereinrichtung (7), insbesondere Förderband oder Rollenförderer, zum Transportieren eines befüllten Sacks von der Position des Abfüllstutzens (4) zu der Position der Verschließvorrichtung (6). Der Schüttgut-Aufgabebehälter (3), der Abfüllstutzen (4), die erste Fördereinrichtung (5), die Verschließvorrichtung (6) und die zweite Fördereinrichtung (7) sind von der Tragrahmenstruktur (2) sowohl in einem Transportzustand, in welchem sie sich innerhalb des Raumkörpers befinden, als auch in einem Betriebszustand getragen, und die zweite Fördereinrichtung (7) ist derart angebracht, dass sie zwischen einer Transportstellung und einer Betriebsstellung, in welcher sie sich zumindest teilweise außerhalb des kubischen Raumkörpers befindet, geführt bewegbar ist.

## Beschreibung

Die Erfindung betrifft eine Anlage zum Abfüllen von rieselfähigem Schüttgut in Säcke gemäß dem Oberbegriff des Anspruches 1 und ein Verfahren zum Abfüllen von rieselfähigem Schüttgut in Säcke.

Die Zunahme von Extremwetterereignissen mit immer häufigeren und stärkeren Niederschlägen führt zu immer häufigerem Hochwasser und stärkeren Überschwemmungen, welche schnelle lokale Reaktionen erforderlich machen. Bei Hochwasser oder drohendem Starkregen ist Zeit der wichtigste Faktor. Ein einfacher und effektiver Schutz vor Hochwasser zur Eindämmung von Überflutungen und zum Schutz von Infrastruktur ist der Aufbau von temporären lokalen Sperren aus Säcken ("Sandsäcken"), die mit Sand oder feinem Kies befüllt werden.

Das Herstellen von befüllten "Sandsäcken" vor Ort durch Befüllen von leeren Säcken aus einer Schüttung von Sand oder feinem Kies ist zwar eine vergleichsweise einfache Arbeit, die aber relativ große Kraft zum Heben der befüllten Säcke und zahlreiche manuelle Schritte und Handhabungen erfordert. Für einzelne Arbeiten des Prozesses gibt es bereits einfache, vor Ort einsetzbare teilautomatisierte Hilfssysteme wie Fülltrichter mit Rüttlern oder Rührwerken, Förderbänder, manuelle Füllstationen oder manuelle Vernähmaschinen für befüllte Säcke. Allerdings erfordern diese teilautomatisierten Hilfssysteme immer noch einen sehr hohen Personaleinsatz. Und der Transport der vielfältigen Komponenten ist aufwendig.

Außerdem besteht das Problem, dass häufig nicht längerfristig vorhersehbar ist, wo eine derartige Sperre zu errichten ist und sich der Einsatzort auch kurzfristig ändern kann. Ein weiteres Problem besteht darin, dass Starkregenereignisse häufig größere Gebiete betreffen und das gefallene Regenwasser im weiteren Strömungsverlauf auch entfernte Gebiete betreffen kann, so dass in kurzer Zeit zahlreiche Helfer über ein großes Gebiet verteilt benötigt werden und an einer bestimmten Einsatzstelle nur wenige Helfer verfügbar sein können.

Eine Herausforderung besteht also einerseits darin, ein hoch-mobiles Hilfssystem bereitzustellen, das schnell verlagert und in Betrieb gesetzt werden kann, vorzugsweise auch ohne großes und professionelles Transportgerät, und das andererseits nur geringen Personaleinsatz für seinen Betrieb erfordert und einen hohen Durchsatz bzw. eine große Menge an befüllten Säcken in möglichst großer Nähe zu einem Einsatzort produzieren kann. Die zuvor erwähnten teilautomatisierten Hilfssysteme lösen diese kumulierten Anforderungen nicht oder nur beschränkt.

Aus der US 2020/0369414 A1 ist eine gattungsgemäße mobile Sandsackfüllmaschine bekannt, die eine Rahmenstruktur besitzt, die einen Trichter zur Aufnahme von Sand trägt, ein einziehbares Förderband, das so konfiguriert werden kann, dass es unterhalb einer Sandausgabe des Trichters angeordnet und betrieben werden kann, einen Abfüllstutzen zur Aufnahme des vom Förderband ausgegebenen Sandes, einen separaten Nähtisch mit einem weiteren Nähtisch-Förderband, wobei der Nähtisch unter dem Trichter platziert werden kann, so dass Sand in Sandsäcke aufgenommen und die Sandsäcke auf dem in der Näher des Abfüllstutzens aufgestellten Nähtisch-Transportband zugenäht werden können. Der separate Nähtisch kann zum Transport zusammengeklappt und innerhalb der Rahmenstruktur gelagert werden. Die mobile Sandsackfüllmaschine ist so dimensioniert und konfiguriert, dass die Maschine zum Transport in einen Versandcontainer oder einen Lastwagenanhänger gestellt werden kann. Zwar stellt die aus der US 2020/0369414 A1 bekannte Sandsackfüllmaschine zumindest eine gewisse Verbesserung hinsichtlich Transportfähigkeit und Integration der einzelnen Teilkomponenten bereit, sie erfordert aber immer noch relativ viel Personal, insbesondere zum Aufbau der Anlage und zum Betrieb.

Aufgabe der Erfindung ist die Bereitstellung einer Anlage und eines Verfahrens zum Abfüllen von rieselfähigem Schüttgut in Säcke und eines Verfahrens zum Abfüllen von rieselfähigem Schüttgut in Säcke, insbesondere aber nicht ausschließlich zur Herstellung von Sandsäcken, die eine weitere Verbesserung der Transportfähigkeit der Anlage erreichen und insbesondere mit Blick auf die zum Aufbau und zum Betrieb benötigte Manpower noch weiter verbessert sind.

Zur Lösung bringt die Erfindung eine Anlage zum Abfüllen von rieselfähigem Schüttgut in Säcke mit den Merkmalen des Anspruches 1 und ein Verfahren zum Abfüllen von rieselfähigem Schüttgut in Säcke mit den Merkmalen des Anspruches 15 in Vorschlag. Bevorzugte Ausgestaltungen sind in den abhängigen Ansprüchen angegeben.

Die Erfindung stellt dabei konkret eine Anlage zum Abfüllen von rieselfähigem Schüttgut in Säcke bereit, mit einer selbsttragenden Tragrahmenstruktur, die einen kubischen Raumkörper definiert oder begrenzt, einem Schüttgut-Aufgabebehälter, einem Abfüllstutzen mit einem Sackhalter, einer ersten Fördereinrichtung zum Transportieren von Schüttgut aus dem Schüttgut-Aufgabebehälter zu dem Abfüllstutzen, einer Verschließvorrichtung, insbesondere Nähmaschine, zum Verschließen einer Sacköffnung eines befüllten Sacks, und einer zweiten Fördereinrichtung, insbesondere Förderband oder Rollenförderer, zum Transportieren eines befüllten Sacks von der Position des Abfüllstutzens zu der Position der Verschließvorrichtung.

Die erfindungsgemäße Anlage ist ferner dadurch gekennzeichnet, dass der Schüttgut-Aufgabebehälter, der Abfüllstutzen, die erste Fördereinrichtung, die Verschließvorrichtung und die zweite Fördereinrichtung von der Tragrahmenstruktur sowohl in einem Transportzustand, in welchem sie sich innerhalb des Raumkörpers befinden, als auch in einem Betriebszustand getragen sind, und dass die zweite Fördereinrichtung derart angebracht ist, dass sie zwischen einer Transportstellung und einer Betriebsstellung, in welcher sie sich zumindest teilweise außerhalb des kubischen Raumkörpers befindet, geführt bewegbar ist.

Indem alle für die Herstellung der mit dem jeweiligen Schüttgut befüllten Säcke erforderlichen funktionalen Komponenten der Anlage, also der Schüttgut-Aufgabebehälter, der Abfüllstutzen, die erste Fördereinrichtung, die Verschließvorrichtung und die zweite Fördereinrichtung von der Tragrahmenstruktur sowohl in einem Transportzustand, in welchem sie sich innerhalb des Raumkörpers befinden, als auch in einem Betriebszustand getragen sind, kann die Anlage als Ganzes, d.h. als Einheit transportiert und zum Betrieb schnell aufgestellt werden, ohne dass einzelne Komponenten der Anlage mit hohem Personalaufwand abgeladen und aufgestellt werden müssen.

Insbesondere das Merkmal, dass die zweite Fördereinrichtung, die zum Transportieren der befüllten Säcke von der Position des Abfüllstutzens zu der Position der Verschließvorrichtung (und weiter durch diese hindurch) dient, derart angebracht ist, dass sie zwischen einer Transportstellung in welcher sie sich innerhalb des Raumkörpers befindet, und einer Betriebsstellung, in welcher sie sich zumindest teilweise außerhalb des kubischen Raumkörpers der Anlage im Transportzustand befindet, geführt bewegbar ist, bietet den Vorteil, dass auch die Komponente zur Handhabung der befüllten Säcke einfach und mit minimalem Personal in Betrieb gesetzt werden kann und die Handhabung der nach dem Befüllen schweren Säcke bis zum fertigen Verschluß unmittelbar an der Anlage in einem kontinuierlichen unterstützen Prozess ablaufen kann, ohne dass beispielsweise befüllte, aber noch offene Säcke von Hand zu einer abseits stehenden Verschließstation umgehoben werden müssen. Im Endeffekt ermöglicht die Erfindung sowohl Transport als auch Aufbau und Betrieb der Anlage mit lediglich 1-2 Personen.

Besonders vorteilhaft ist es, wenn die geführte Bewegbarkeit der zweiten Fördereinrichtung eine Translation in der Längsrichtung der Anlage und/oder eine Verschwenkung derselben, unterstützt durch mechanische Führungsmittel, umfasst, insbesondere um die zweite Fördereinrichtung bei ihrer Verbringung/Ausbringung vom Transportzustand aus dem kubischen Raumkörper heraus in ihrer Längsposition und/oder in ihrer Höhenposition relativ zu dem Abfüllstutzen zu verstellen. Diese kombinierte Verstellung zum Ausbringen der zweiten Fördereinrichtung bietet den Vorteil, dass die Fördereinrichtung von einer kompakten Verstau- oder Transportstellung an der Anlage freigestellt und in den erforderlichen Abstand von der Abfüllposition gebracht wird, wobei zu berücksichtigen ist, dass der Transport der befüllten Säcke von der Abfüllposition weg immer nur in einer Richtung erfolgt. Ein einfaches Herabklappen oder Herausziehen der Fördereinrichtung ohne Translation in der Längsrichtung genügt den Anforderungen an eine möglichst stark integrierte und kompakte Anlage nicht, weil sich dabei nur ein kurzer Teil der Fördereinrichtung stromab der Abfüllposition befinden kann, wenn nicht die Anlage in der Längsrichtung durch eine lange Fördereinrichtung vergrößert werden soll. Gleichzeitig wird ein erheblicher Teil der Länge der Fördereinrichtung im Bereich der Abfüllposition schon durch die Bedienperson an dieser Stelle blockiert, so dass nur ein kurzer Abschnitt für den Abtransport der befüllten Säcke und das Vorsehen der Verschließvorrichtung verbleiben würde.

Vorzugsweise ist die erste Fördereinrichtung ein Förderband oder ein Schneckenförderer, das bzw. der so angeordnet ist, dass das Schüttgut aus dem Schüttgut-Aufgabebehälter auf dieses bzw. diesen unter Schwerkraftwirkung überführbar ist. Der Transport des Schüttguts durch ein Förderband oder einen Schneckenförderer ermöglicht die räumliche Trennung vom Auslauf aus dem Schüttgut-Aufgabebehälter zum Abfüllstutzen, so dass einerseits das Schüttgut nach dem Herausfallen aus dem Auslauf (unter Schwerkraftwirkung) während des Transports wieder auf ein höheres Niveau transportiert werden kann, so dass es in dem Abfüllstutzen ebenfalls wieder durch Schwerkraftwirkung in den Sack fallen kann.

Vorzugsweise ist eine Fördergeschwindigkeit der zweiten Fördereinrichtung abgestimmt oder abstimmbar auf eine Verschließgeschwindigkeit der Verschließvorrichtung, insbesondere für einen intermittierenden oder einen kontinuierlichen Betrieb, und insbesondere ist die Verschließvorrichtung eingerichtet, um einen Sack während dessen Bewegung durch die zweite Fördereinrichtung vorzugsweise automatisch zu verschließen. Die Abstimmung von Fördergeschwindigkeit der befüllten Säcke auf die Arbeitsgeschwindigkeit der Verschließvorrichtung ermöglicht einen kontinuierlichen oder getakteten Durchlaufprozess der Säcke ohne Pufferstation und ohne die Notwendigkeit, die Säcke vor ihrer Fertigstellung von der Fördereinrichtung abzuheben.

Vorzugsweise ist der Verschließvorrichtung stromauf, bezogen auf die Förderrichtung der zweiten Transporteinrichtung, eine Einlaufführung zugeordnet, welche ausgestaltet ist, um einen befüllten Sack während des Transports desselben auf der zweiten Transporteinrichtung auszurichten und eine Sacköffnung eines befüllten Sacks für einen Verschließvorgang zusammenzuführen und in die Verschließvorrichtung einzuführen. Diese Ausgestaltung unterstützt den kontinuierlichen Prozess des Verschließens der Säcke, ohne dass diese von einer Bedienperson verrückt oder gehoben werden müssen, und minimiert den manuellen Einsatz durch Bedienpersonen. Idealerweise ist die Ausgestaltung der Komponenten so aufeinander abgestimmt, dass Transport und Verschließen der Säcke ab der Befüllung ohne jegliche Handhabung durch Bedienpersonen in einem seriellen (kontinuierlichen oder regelmäßig getakteten) Prozess erfolgen kann.

Vorzugsweise weist die Verschließvorrichtung eine Nähmaschine zum automatischen Vernähen der Sacköffnung eines zugeführten befüllten Sacks und vorzugsweise eine Faden-Abschneidevorrichtung zum automatischen Abschneiden eines zugeführten Fadens nach dem Verschließvorgang auf. Durch das Vernähen der gefüllten Säcke kann mehr Sand in den Sack gefüllt werden. Außerdem entsteht so eine gleichmäßige Sackform für den idealen Verbau. Herkömmliche Verschlussarten wie Schnüre oder Schnellverbinder aus Kunststoff benötigen mehr Material zum Binden und erzeugen eine für den sicheren Verbau der Sandsäcke nachteilige Sackform mit einem dicken, zentralen Verschluss. Diese Form ist auch für eine Stapelung und Einlagerung als Vorrat von Nachteil. Durch die Automatisierung der Vernähung einschließlich dem automatischen Abschneiden des Fadens kann ein gefüllter Sack praktisch eigenständig die Verschlussstation ohne Bedienpersonal durchlaufen und liegt danach als fertiges Produkt vor. Erst hier wird wieder Personal benötigt, um die fertigen Säcke von der Transportvorrichtung abzuheben und zur Einsatzstelle zu bringen, die aufgrund der hohen Mobilität und begrenzten Abmessungen der Anlage sehr nahe bei der Aufstellposition der Anlage sein kann.

Vorzugsweise weist dazu die Abschneidevorrichtung einen Spannmechanismus, insbesondere eine elastische Zuführfeder, auf, der oder die so angeordnet ist, dass er oder sie durch den auf der zweiten Transporteinrichtung transportierten befüllten und vernähten Sack automatisch gespannt wird und nach dem Passieren des Sackes automatisch freigegeben wird, um bei seiner Rückstellung den Faden mitzunehmen und zu der Faden-Abschneidevorrichtung (beispielsweise eine Schneidklinge) zu befördern und über den Bewegungsimpuls den Abschneidevorgang auszulösen.

Vorzugsweise ist der Sackhalter ausgebildet, um einen Sack im Bereich der Sacköffnung beidseitig einer Abfüllöffnung des Abfüllstutzens selektiv automatisch lösbar zu fixieren, insbesondere festzuklemmen. Die automatische Klemmung des Sacks (die beispielsweise durch einen Sensor oder Schalter, der die Position des Sackes an der richtigen Stelle erfasst, gesteuert werden kann) ermöglicht eine beidhändige Handhabung des Sacks durch eine Bedienperson, was die Arbeits- und Prozeßsicherheit erheblich verbessert.

Vorzugsweise sind an der Tragrahmenstruktur Staplerschuhe und/oder Kranösen zum Transport vorgesehen. Auf diese Weise ist das Abladen der gesamten Anlage als Einheit, beispielsweise von der Ladefläche eines LKW oder Anhängers vereinfacht und sicher möglich, weil diese definierten Haltepunkte auf das Gewicht und den Schwerpunkt der Anlage abgestimmt sein können, beispielsweise symmetrisch hierzu, so dass bei Nutzung der definierten Lagerpunkte (Staplerschuhe und/oder Kranösen) kein Kippen oder Neigen der Anlage zu befürchten ist. Dadurch wird auch die Zeit zum Abladen und zur Inbetriebnahme der Anlage verringert, weil keine erfahrenen Bedienpersonen erforderlich sind und die Handhabung der Anlage als Einheit bei Nutzung der genannten Punkte trotz der großen Masse intuitiv erfolgen kann.

Vorzugsweise sind an der Tragrahmenstruktur Standfüsse abnehmbar und/oder verstellbar und/oder klappbar zum Abstellen der Tragrahmenstruktur am Boden vorgesehen, insbesondere in der Art von auskragenden Auslegern, die so ausgebildet sind, dass das Abstellen am Boden auch dann möglich ist, wenn die Tragrahmenstruktur auf einem Anhänger platziert ist. Derartige Ausleger bzw. Standfüsse ermöglichen ein Abladen der Anlage von einem Anhänger auch ohne Hilfsmaschinen wie Bagger, Radlader oder Gabelstapler, weil die Standfüsse/Ausleger schon ausgebracht und am Boden abgestellt werden können, wenn die Anlage noch auf dem Anhänger gesichert ist. Nach Abstützen der Anlage in dieser Weise kann der Anhänger entfernt werden, beispielsweise indem dieser geringfügig abgesenkt oder ein Teil der Luft aus den Reifen gelassen wird. Auch diese Arbeiten können mit minimalem Personaleinsatz bewältigt werden.

Das Entfernen des Anhängers unter der Anlage ist auch dann einfach möglich, wenn die Anlage eigenständig angehoben werden kann, beispielsweise indem die Standfüsse eine Anhebevorrichtung aufweisen, um eine Höhenposition und/oder eine Nivellierung der Tragrahmenstruktur über einer Aufstandfläche zu verstellen. Die Möglichkeit der Nivellierung der Anlage über die Standfüsse ermöglicht die Inbetriebnahme und sichere Nutzung der Anlage auch in der Natur in unebenem Gelände nahe bei einem jeweiligen Einsatzort. Das Anheben der Anlage noch in der auf dem Anhänger platzierten Stellung ermöglicht ein Entfernen des Anhängers, ohne dass dieser geringfügig abgesenkt oder ein Teil der Luft aus den Reifen abgelassen werden muss.

Vorzugsweise ist der von der Tragrahmenstruktur definierte oder begrenzte kubische Raumkörper so dimensioniert, dass er im Transportzustand zum Transport auf einer Ladefläche eines Anhängers, insbesondere Starrdeichselanhängers, oder eines Transporters und/oder in einen Abroll-Container oder einen Container nach ISO 668 geladen werden kann, wobei Außenabmessungen des kubischen Raumkörpers vorzugsweise an Abmessungen von Standard-Transportpaletten, insbesondere EURO-Paletten angepasst sein können. Die Beschränkung der Außenabmessungen der Anlage im Transportzustand ermöglicht deren einfachen Transport ohne Spezialanhänger oder -geräte. Zum Transport der Anlage auf einem Starrdeichselanhänger muss die Anlage nicht sehr hoch angehoben werden. Das ist auch mit relativ kleinen Geräten wie Gabelstaplern oder Traktoren gut möglich. Außerdem ermöglicht der Transport auf einem solchen Anhänger auch die Durchfahrung von Brücken oder Unterführungen, weil die Gesamthöhe begrenzt ist. Die Orientierung der Außenmaße an Standard-Transportpaletten, insbesondere EURO-Paletten (d.h. insbesondere mit Blick auf die maximale Breite) erlaubt durch die Orientierung an üblichen und genormten Transportabmessungen eine zuverlässige Abklärung der Eignung der Transportmittel für die Anlage ohne Abmessen im Einzelfall.

Vorzugsweise weist der Schüttgut-Aufgabebehälter eine Vibrationsvorrichtung, insbesondere einen Rüttelmotor oder einen Ultraschall-Schwingungserzeuger gegen Verdichtung oder Anhaften von Material am Schüttgut-Aufgabebehälter und/oder eine Förderschnecke zum Zwangsfördern des Schüttguts aus dem Aufgabebehälter und/oder ein klappbares Schüttblech am Einlass des Schüttgut-Aufgabebehälters auf. Derartige Erweiterungen sind an sich bekannt, aber verbessern die reibungslose Funktion der Anlage in Einsatz.

Vorzugsweise weist die Abfüllanlage einen mobilen Energieerzeuger, insbesondere Stromgenerator und/oder Drucklufterzeuger, insbesondere für einen autarken Betrieb der Abfüllanlage auf. Der integrierte Energieerzeuger ermöglicht den schnellen autonomen Betrieb unabhängig von Infrastruktur vor Ort in Krisensituationen, weil bereits eine auf den Energiebedarf der Anlage abgestimmte Versorgung, beispielsweise in der Form einer aufladbaren Batterie oder eines Kraftstoff-getriebenen Generators vorhanden ist. Es können auch Anschlussmöglichkeiten zur Versorgung weiterer, externer Komponenten wie einer externen Beleuchtung oder von Pumpen vorgesehen sein. Besonders vorteilhaft ist auch die Integration eines Drucklufterzeugers, der beispielsweise zum Betätigen und Betreiben der Anhebevorrichtung für die Standfüsse der Anlage genutzt werden kann.

Insgesamt ist die erfindungsgemäße Anlage nicht auf Ausführung als Sandsack-Abfüllanlage beschränkt, sondern kann ganz allgemein ausgestaltet sein, um rieselfähiges Schüttgut, insbesondere im kommunalen Versorgungsbereich, insbesondere Sand, Kies, Streusalz, Split oder Rindenmulch zu verarbeiten oder abzufüllen, und/oder kann allgemein ausgestaltet sein, um rieselfähiges Schüttgut in Säcke, insbesondere Standard-Säcke der Größe 30x60, 40x60 oder einer Sondergröße und/oder Silosäcke und/oder Schlauchsäcke, insbesondere Kunststoff-Gewebesäcke, PP-Gewebesäcke, Jutesäcke, Papiersäcke, Folienbeutel abzufüllen. Der im Rahmen der Offenbarung verwendet Begriff "Sack" soll alle diese typischen Gebindearten und -größen umfassen, die für eine mobile Abpackung der o.g. Schüttgüter im Außenbereich in kleinere, noch von Hand zu handhabende Gebinde in Frage kommen.

Entsprechend dem jeweils zu verarbeitenden Sacktyp und dessen Abmessungen sind beispielweise die Art des Sackhalters, des Abfüllstutzens, die Höhenposition der zweiten Fördereinrichtung in der ausgeklappten Betriebsstellung und die Verschließvorrichtung anzupassen. Dies erfordert aber bei dem offenen Aufbau nur geringfügige Anpassungen.

Die Erfindung betrifft sodann auch ein Verfahren zum Abfüllen von rieselfähigem Schüttgut, insbesondere im kommunalen Versorgungsbereich, insbesondere von Sand, Kies, Streusalz, Split oder Rindenmulch in Säcke, insbesondere Standard-Säcke der Größe 30x60, 40x60 oder einer Sondergröße und/oder Silosäcke und/oder Schlauchsäcke, vorzugsweise unter Verwendung einer erfindungsgemäßen Abfüllanlage, umfassend:
Verbringen, durch geführte Bewegung, der zweiten Fördereinrichtung (7) von der Transportstellung, in welcher sie sich innerhalb des kubischen Raumkörpers befindet, in die Betriebsstellung, in welcher sie sich zumindest teilweise außerhalb des kubischen Raumkörpers befindet,
Einfüllen des rieselfähigen Schüttguts in den Schüttgut-Aufgabebehälter,
Befestigen eines leeren Sacks an dem Sackhalter des Abfüllstutzens,
Transportieren des Schüttguts aus dem Schüttgut-Aufgabebehälter zu dem Abfüllstutzen mit der ersten Fördereinrichtung,
Befüllen des am Sackhalter befestigten Sacks mit dem Schüttgut,
Lösen des befüllten Sacks aus dem Sackhalter und Absenken desselben auf die zweite Fördereinrichtung (insbesondere Förderband oder Rollenförderer) und Transportieren des befüllten Sacks von der Position des Abfüllstutzens zu der Position der Verschließvorrichtung, insbesondere Nähmaschine, und
Automatisches Verschließen einer Sacköffnung des befüllten Sacks, insbesondere durch Vernähen, während der Sack auf der zweiten Fördereinrichtung in die und durch die Verschließvorrichtung transportiert wird, wobei ferner vorzugsweise der befüllte und verschlossene Sack an einem Spannmechanismus vorbeibewegt wird und diesen dabei derart betätigt, dass dieser einen Faden zu einer Faden-Abschneidevorrichtung bewegt und einen Abschneidevorgang auslöst.

Mit dem Verfahren lassen sich die zuvor anhand der Beschreibung der Merkmale der Anlage erläuterten Vorteile erzielen.

Im Folgenden wird die Erfindung anhand einer bevorzugten Ausführungsform mit Bezug auf die beigefügte Zeichnung erläutert. Es zeigt:
Fig. 1 eine stark schematisierte Darstellung einer Anlage mit ihren wesentlichen Komponenten in einer Seitenansicht und in einer Betriebsstellung, und
Fig. 2 eine stark schematisierte Darstellung der Anlage von Fig. 1 in einer Vorderansicht.

Die in den Figuren nur stark schematisch dargestellte Anlage 1 zum Abfüllen von rieselfähigem Schüttgut in Säcke umfasst eine selbsttragende Tragrahmenstruktur 2, die einen kubischen Raumkörper definiert/begrenzt. Die Tragrahmenstruktur 2 kann beispielsweise aus Metallprofilen zusammengesetzt sein, die miteinander verschraubt oder verschweißt sind.

Der von der Tragrahmenstruktur 2 definierte/begrenzte kubische Raumkörper ist so dimensioniert, dass er im Transportzustand zum Transport auf einer Ladefläche eines Anhängers, insbesondere Starrdeichselanhängers, oder eines Transporters und/oder in einen Abroll-Container oder einen Container nach ISO 668 geladen werden kann, wobei Außenabmessungen des kubischen Raumkörpers vorzugsweise an Abmessungen von Standard-Transportpaletten, insbesondere EURO-Paletten angepasst sind. Entsprechend sind alle wesentlichen Komponenten der Anlage im Transportzustand innerhalb des Raumkörpers untergebracht.

Die Anlage 1 umfasst ferner einen Schüttgut-Aufgabebehälter 3, der den oberen Bereich der Tragrahmenstruktur 2 einnimmt, daran fest angebracht ist und sich nach unten zu einem Auslauf 9 für das Schüttgut verjüngt. Im Einsatz wird das Schüttgut, beispielsweise mit einem Radlader oder einem Schaufelbagger oder einem Traktor mit Schaufel, an einer an der Oberseite offenen und zum Einfüllen zugänglichen Seite des Schüttgut-Aufgabebehälters 3 eingefüllt.

Unter dem Auslauf 9 beginnt eine erste Fördereinrichtung 5 zum Transportieren von Schüttgut, das aus dem Schüttgut-Aufgabebehälter 3 durch den Auslauf 9 auf die

Fördereinrichtung 5 selbsttätig herausrieselt, zu einem Abfüllstutzen 4 an einer etwas höheren Position. Die erste Fördereinrichtung 5, die ein Förderband oder ein Schneckenförderer sein kann, ist also so angeordnet, dass das Schüttgut aus dem Schüttgut-Aufgabebehälter 3 auf dieses bzw. diesen unter Schwerkraftwirkung überführbar ist. Der Auslauf kann eine Art Ventil in Form einer Klappe oder eines selektiv zu öffnenden Verschlusses oder einer entsprechend dem gewünschten Fördervolumen ausgestalteten Abstreifmaske am Auslauf aufweisen, um die Menge des auf die erste Fördereinrichtung 5 austretenden Schüttguts zu regulieren. In Verbindung mit der Abstreifmaske kann das Fördervolumen zum Sack durch ein voreingestelltes Zeitintervall des Betriebs des Förderbandes oder der Schnecke realisiert werden. Sofern zwischen dem Auslauf 9 und der Fördereinrichtung 5 ein seitlicher Versatz besteht, kann dieser beispielsweise durch eine passive Rutsche, ein Schüttrohr oder einen weiteren Förderer kompensiert werden.

Bei der in den Figuren gezeigten Betriebsstellung ragt die erste Fördereinrichtung 5, die zweite Fördereinrichtung 7 und der Abfüllstutzen 4 im Vergleich zu der Transportstellung über die Außenbegrenzung des kubischen Raumkörpers hinaus. Dies dient dazu, ausreichend Platz für die Befüllung der Säcke vor der Anlage bereitzustellen. In der Transportstellung befindet sich das vordere Ende der Fördereinrichtung 5, die zweite Fördereinrichtung 7 und der Abfüllstutzen 4 aber innerhalb der Außenbegrenzung des kubischen Raumkörpers. Dazu können diese Komponenten verfahrbar, verschiebbar und/oder verschwenkbar an der Tragrahmenstruktur 2 geführt gehalten sein, wie durch den Doppelpfeil in Fig. 2 bei der Fördereinrichtung 5 schematisch angedeutet ist, wobei mechanische Führungsmittel wie Schienen, Hebel und/oder Arme, um diese Komponenten, bei ihrer Verbringung/Ausbringung vom Transportzustand zumindest teilweise aus dem kubischen Raumkörper heraus zu verstellen, nicht gezeigt sind. Insbesondere die Verstellung der zweiten Fördereinrichtung 7 ist durch Führungsmittel so ausgebildet, dass sie in ihrer Längsposition und/oder in ihrer Höhenposition relativ zu dem Abfüllstutzen geführt verstellt werden kann.

Ein Sackhalter 8 befindet sich unterhalb des Abfüllstutzens 4 und er ist ausgebildet, um einen zunächst leeren Sack im Bereich der Sacköffnung beidseitig einer Abfüllöffnung des Abfüllstutzens 4 selektiv automatisch lösbar zu fixieren, insbesondere festzuklemmen. Der Befestigungsmechanismus und -vorgang kann beispielsweise durch einen Sensor oder einen Schalter ausgelöst werden, wenn sich der Sack bzw. dessen oberer offener Rand in einer Halteposition befindet. Diese automatische Auslösung oder Aktivierung der Befestigung erlaubt eine beidhändige Handhabung des Sacks durch eine Bedienperson, um diesen in eine Aufnahme des Sackhalters 8 einzuführen. Es kann in diesem Bereich auch eine Sicherheitsabschaltung vorgesehen sein, die bei einer Fehlbedienung automatisch aktiviert wird oder durch aktive Betätigung durch die Bedienperson ausgelöst werden kann und die Anlage stoppt. Der Durchfluss/Füllgrad durch den Abfüllstutzen 4 kann variabel eingestellt werden um die Anlage an verschiedene Füllgrade und/oder Sackgrößen je nach Anforderung anzupassen.

Die Anlage 1 umfasst ferner eine an der Tragrahmenstruktur 2 gelagerte Verschließvorrichtung 6, insbesondere in der Bauart einer Nähmaschine, zum Verschließen einer Sacköffnung eines befüllten Sacks, und eine zweiten Fördereinrichtung 7, insbesondere ein Förderband oder einen Rollenförderer, zum Transportieren eines befüllten Sacks von der Position des Abfüllstutzens 4 zu der Position der Verschließvorrichtung 6 und durch diese hindurch in einer im Wesentlichen horizontalen Förderrichtung (siehe Fig. 1). Sofern erforderlich kann auch die Verschließvorrichtung 6 so gelagert sein, dass sie zwischen einer Transportstellung innerhalb des Raumkörpers zu einer Betriebsstellung außerhalb des Raumkörpers und über der zweiten Fördereinrichtung 7 geführt bewegbar ist.

Der Schüttgut-Aufgabebehälter 3, der Abfüllstutzen 4, die erste Fördereinrichtung 5, die Verschließvorrichtung 6 und die zweite Fördereinrichtung 7 sind also von der Tragrahmenstruktur 2 sowohl in einem Transportzustand, in welchem sie sich innerhalb des Raumkörpers befinden, als auch in einem Betriebszustand getragen, wobei, wie im Zusammenhang mit der ersten Fördereinrichtung 5 und dem Abfüllstutzen 4 erläutert, diese gleichwohl beweglich gelagert sein können, beispielsweise durch Führungschienen und/oder Schwenkträger, um zwischen einer Transportstellung innerhalb der Umgrenzung des Raumkörpers und einer Betriebsstellung außerhalb des Raumkörpers bewegt werden zu können.

Die zweite Fördereinrichtung 7 ist insbesondere derart angebracht, dass sie zwischen der Transportstellung und der Betriebsstellung, in welcher sie sich zumindest teilweise außerhalb des kubischen Raumkörpers befindet, geführt bewegbar ist. Diese geführte Bewegbarkeit kann eine oder mehrere Translationsbewegungen und/oder eine Verschwenkung umfassen, wodurch die zweite Fördereinrichtung 7 neben der Bewegung heraus aus dem Raumkörper (wie durch den horizontalen Doppelpfeil in Fig. 2 angedeutet ist, in ihrer Längsposition, wie durch den horizontalen Doppelpfeil in Fig. 1 angedeutet ist, und/oder in ihrer Höhenposition (in Transportrichtung) relativ zu dem Abfüllstutzen 4 zu verstellen ist, wie durch den vertikalen Doppelpfeil in Fig. 2 angedeutet ist.

Die Einstellbarkeit insbesondere der Längsposition relativ zu dem Abfüllstutzen 4 führt dazu, dass der hintere (d.h. der rechte) Abschnitt der Fördereinrichtung 7 zu dem Abfüllstutzen 4 hin verlagert wird und der vordere Abschnitt zu der Verschließvorrichtung 6 hin verlagert wird. Dadurch ist es möglich, trotz Begrenzung der axialen Gesamtlänge der Fördereinrichtung 7 auf eine Länge, die im Transportzustand in dem kubischen Raumkörper geführt und gelagert aufgenommen werden kann, im Betriebszustand den gesamten Transport der Säcke bei dauernder Unterstützung durch die Fördereinrichtung 7 von der Position des Abfüllstutzens 4 zu der Position der Verschließvorrichtung 6 und durch diese hindurch zu transportieren.

Die Einstellbarkeit der Höhenposition der Fördereinrichtung 7 dient dazu, diese an die Größe bzw. Höhe der zu verarbeitenden Säcke anzupassen, so dass ein gerade befüllter Sack, der an dem Sackhalter 8 befestigt ist, während des gesamten Füllvorgangs ein gewisses Stück über der Fördereinrichtung 7 hängt und deren Transport nicht behindert und im fertig gefüllten Zustand durch Öffnen bzw. Lösen des Sackhalters 8 unter Schwerkraftwirkung auf die Fördereinrichtung 7 abgesenkt wird.

Das Öffnen bzw. Lösen des Sackhalters 8 kann automatisch nach Erreichen der eingestellten Füllmenge, beispielsweise gewichtsabhängig oder zeitabhängig, ausgelöst werden. In diesem Fall stoppt die erste Fördereinrichtung 5 und/oder schließt der Verschluß am Auslass 9 des Schüttgut-Aufgabebehälters 3, bis der nächste Sack in dem Sackhalter 8 befestigt und dieser Zustand erfasst ist. Für einen neuen Befüllzyklus kann der Transport des weiteren Schüttguts durch Starten der ersten Fördereinrichtung 5 und/oder Öffnen des Verschlußes am Auslass 9 dann automatisch gestartet werden.

Eine Fördergeschwindigkeit der zweiten Fördereinrichtung 7 ist abgestimmt oder abstimmbar auf eine Arbeits- bzw. Verschließgeschwindigkeit der Verschließvorrichtung 6, insbesondere für einen intermittierenden/zyklischen oder einen kontinuierlichen Betrieb, und die Verschließvorrichtung ist eingerichtet, um insbesondere zum Vernähen einer oberen offenen Öffnung in der Querrichtung des Sacks diesen während dessen Bewegung durch die zweite Fördereinrichtung 7 vorzugsweise automatisch zu verschließen.

Die Verschließvorrichtung 6 ist vorzugsweise als eine Nähmaschine zum automatischen Vernähen der Sacköffnung eines zugeführten befüllten Sacks ausgebildet und umfasst vorzugsweise auch eine Faden-Abschneidevorrichtung zum automatischen Abschneiden eines zugeführten Fadens nach dem Verschließvorgang. Dadurch kann die Nähmaschine intermittierend/zyklisch oder kontinuierlich ohne manuelle Handhabung arbeiten und die befüllten Säcke seriell automatisch verschließen bis zu einem Punkt, an dem sie fertig von der zweiten Fördereinrichtung 7 abgenommen werden können.

Der Verschließvorrichtung 6 ist stromauf (bezogen auf die Förderrichtung der zweiten Transporteinrichtung 7) eine (nicht gezeigte) Einlaufführung, beispielswiese in der Form von Leitblechen oder -schienen zugeordnet, welche ausgestaltet ist, um einen auf der Transporteinrichtung 7 stehend herangeführten befüllten Sack auszurichten und eine noch offene Sacköffnung des Sacks während des Transports desselben auf der zweiten Transporteinrichtung 7 für einen Verschließvorgang in der Querrichtung (entlang der Transportrichtung) zusammenzuführen und in die Verschließvorrichtung 6 einzuführen. Im Bereich der Einlaufführung kann auch ein Sensor oder Schalter vorgesehen sein, der das Vorhandensein eines Sackes erfasst und den Verschließvorgang der Verschließvorrichtung 6 automatisch startet und stoppt.

Die Abschneidevorrichtung kann einen Spannmechanismus 11, insbesondere eine elastische Zuführfeder, aufweisen, der bzw. die so angeordnet ist, dass er oder sie durch den auf der zweiten Transporteinrichtung 7 transportierten befüllten und vernähten Sack automatisch gespannt wird und nach dem Passieren des Sackes automatisch freigegeben, d. h. entspannt wird, um bei seiner elastischen Rückstellung den Faden mitzunehmen und zu der Faden-Abschneidevorrichtung (beispielsweise eine Schneidklinge) zu befördern und über den Bewegungsimpuls den Abschneidevorgang auszulösen.

Um den Transport der Anlage 1 als Einheit zu erleichtern können an der Tragrahmenstruktur 2 Staplerschuhe (in welche die Gabelholme eines Gabelstaplers eingeführt werden können) und/oder Kranösen (in welche Schäkel oder Haken zum hängenden Transport eingehängt werden können, ausgebildet sein. Die Tragpunkte sind dabei vorzugsweise so positioniert und auf den Schwerpunkt der Anlage abgestimmt, beispielsweise symmetrisch hierzu, dass bei Nutzung der definierten Tragpunkte (Staplerschuhe und/oder Kranösen) kein Kippen oder Neigen der Anlage zu befürchten ist.

An der Tragrahmenstruktur 2 sind ferner mehrere Standfüsse 10 abnehmbar und/oder verstellbar und/oder klappbar zum Abstellen der Tragrahmenstruktur 2 am Boden vorgesehen. Diese Standfüsse 10 sind vorzugsweise, wie in der Darstellung angedeutet, in der Art von zumindest in der Betriebsstellung seitlich über den Raumkörper der Tragrahmenstruktur auskragenden Auslegern so ausgebildet, dass das Abstellen am Boden auch dann möglich ist, wenn die Tragrahmenstruktur 2 noch auf einem Anhänger platziert ist. Die auslegerartigen Standfüsse 10 greifen in ihrer Betriebsstellung also allseitig über die Tragrahmenstruktur 2 und ggf. eine Ladefläche des Anhängers hinaus.

Die Standfüsse 10 können auch eine Anhebevorrichtung aufweisen, um eine Höhenposition und/oder eine Nivellierung der Tragrahmenstruktur 2 über einer Aufstandsfläche zu verstellen, beispielsweise über Hydraulikzylinder oder mechanische Stellzylinder oder Spindelantriebe, die von Hand oder über einen Motor oder eine Hydraulikpumpe zu betätigen sind.

Der Schüttgut-Aufgabebehälter 3 kann ferner eine Vibrationsvorrichtung, insbesondere einen Rüttelmotor oder einen Ultraschall-Schwingungserzeuger gegen Verdichtung/Anhaften von Material am Schüttgut-Aufgabebehälter 3 und/oder eine Förderschnecke zum Zwangsfördern des Schüttguts aus dem Aufgabebehälter 3 zur ersten Fördereinrichtung und/oder ein klappbares Schüttblech am Einlass des Schüttgut-Aufgabebehälters 3 zur Erweiterung einer Einfüllöffnung am oberen Umfangsrand aufweisen.

Schließlich kann die Abfüllanlage 1 innerhalb der Tragrahmenstruktur 2 auch einen fest installierten mobilen Energieerzeuger, insbesondere Stromgenerator oder - speicher und/oder Drucklufterzeuger, aufweisen, der/die einen autarken Betrieb der Abfüllanlage 1 ermöglichen und mit den Komponenten, die Energie benötigen, fest verbunden ist/sind. Die Bedienung kann an einer Steuer- oder Bedientafel im Bereich der Abfüllposition, also in der Umgebung des Abfüllstutzens 4, oder am Ende der zweiten Fördereinrichtung 7 im Bereich der Verschließvorrichtung 6 angeordnet sein, weil im Wesentlichen nur dort eine Bedienperson im Betrieb vorhanden sein musss. Es können auch an sich bekannte Notschalter an weiteren kritischen Positionen vorgesehen sein, um einen umgehenden Stopp der Anlage bei Bedarf auslösen zu können.

In einer weiteren Erweiterung kann die Anlage auch einen Zähler oder eine Waage aufweisen, beispielswiese am auslaufenden (linken) Ende der zweiten Fördereinrichtung 7, um das Gewicht jedes verschlossenen Sacks zu erfassen und, sofern gewünscht, zu speichern und zu protokollieren. Falls die Anlage für marktfähige Produkte eingesetzt wird, kann ein befüllter, verschlossener Sack auch mit relevanten Daten zum Befüllvorgang einschließlich Datum, Zeit, Füllmenge oder dergleichen versehen werden (beispielsweise durch einen Aufkleber, Anhänger oder eine Sprühvorrichtung direkt auf den Sack).

Ein Verfahren zum weitgehend automatischen Befüllen und Verschließen mittels der beschriebenen Anlage kann demnach die folgenden Schritte umfassen:
a) ein (leerer) Sack wird über den Abfüllstutzen 4 gestülpt und der Sackhalter 8 (die Klemmvorrichtung) wird ausgelöst;
b) nach Ende der Befüllzeit wird die Klemmung gelöst und der Sack fällt auf die (zweite) Transporteinrichtung 7 (z. B. ein Abförderband);
c) die Verschließvorrichtung 6 (z. B. Nähmaschine) wird durch einen Taster oder Sensor eingeschaltet, kurz bevor der befüllte Sack auf der Transporteinrichtung 7 die Verschließvorrichtung 6 erreicht;
d) der Sack wird verschlossen (z. B. vernäht) und spannt beim Passieren des Spannmechanismus 11 (z. B. eine Zuführfeder) denselbigen
e) nach dem Passieren des Sackes an dem Spannmechanismus 11 wird dieser freigegeben und führt bei seiner elastischen Rückbewegung in die Ausgangsstellung den Faden zu der Faden-Abschneidevorrichtung (z. B. eine Schneidklinge) und wird so automatisch abgeschnitten;
f) entweder durch den Spannmechanismus 11 oder durch einen anderen Schalter oder Sensor wird die Verschließvorrichtung 6 abgeschaltet, vorzugsweise mit einer voreinstellbaren zeitlichen Verzögerung;
g) der befüllte und verschlossene Sack wird zum Ende der (zweiten) Transporteinrichtung 7 weitertransportiert und ist fertig zum Abtransport.

## Patentansprüche

1. Anlage (1) zum Abfüllen von rieselfähigem Schüttgut in Säcke, mit
einer selbsttragenden Tragrahmenstruktur (2), die einen kubischen Raumkörper definiert oder begrenzt,
einem Schüttgut-Aufgabebehälter (3),
einem Abfüllstutzen (4) mit einem Sackhalter (8),
einer ersten Fördereinrichtung (5) zum Transportieren von Schüttgut aus dem Schüttgut-Aufgabebehälter (3) zu dem Abfüllstutzen (4),
einer Verschließvorrichtung (6), insbesondere Nähmaschine, zum Verschließen einer Sacköffnung eines befüllten Sacks, und
einer zweiten Fördereinrichtung (7), insbesondere Förderband oder Rollenförderer, zum Transportieren eines befüllten Sacks von der Position des Abfüllstutzens (4) zu der Position der Verschließvorrichtung (6),
**dadurch gekennzeichnet, dass**
der Schüttgut-Aufgabebehälter (3), der Abfüllstutzen (4), die erste Fördereinrichtung (5), die Verschließvorrichtung (6) und die zweite Fördereinrichtung (7) von der Tragrahmenstruktur (2) sowohl in einem Transportzustand, in welchem sie sich innerhalb des Raumkörpers befinden, als auch in einem Betriebszustand getragen sind, und
die zweite Fördereinrichtung (7) derart angebracht ist, dass sie zwischen einer Transportstellung und einer Betriebsstellung, in welcher sie sich zumindest teilweise außerhalb des kubischen Raumkörpers befindet, geführt bewegbar ist.

2. Abfüllanlage (1) gemäß Anspruch 1, **dadurch gekennzeichnet, dass**
die geführte Bewegbarkeit eine Translation und/oder eine Verschwenkung umfasst, insbesondere um die zweite Fördereinrichtung (7) in ihrer Längsposition und/oder in ihrer Höhenposition relativ zu dem Abfüllstutzen (4) zu verstellen.

3. Abfüllanlage (1) gemäß Anspruch 1 oder 2, **dadurch gekennzeichnet, dass**
die erste Fördereinrichtung (5) ein Förderband oder ein Schneckenförderer ist, das bzw. der so angeordnet ist, dass das Schüttgut aus dem Schüttgut-Aufgabebehälter (3) auf dieses bzw. diesen unter Schwerkraftwirkung überführbar ist.

4. Abfüllanlage (1) gemäß einem der Ansprüche 1 bis 3, **dadurch gekennzeichnet, dass**
eine Fördergeschwindigkeit der zweiten Fördereinrichtung (7) abstimmbar ist auf eine Verschließgeschwindigkeit der Verschließvorrichtung (6), insbesondere für einen intermittierenden oder einen kontinuierlichen Betrieb, und dass insbesondere die Verschließvorrichtung eingerichtet ist, um einen Sack während dessen Bewegung durch die zweite Fördereinrichtung (7) vorzugsweise automatisch zu verschließen.

5. Abfüllanlage (1) gemäß einem der Ansprüche 1 bis 4, **dadurch gekennzeichnet, dass**
der Verschließvorrichtung (6) stromauf bezogen auf die Förderrichtung der zweiten Transporteinrichtung (7) eine Einlaufführung zugeordnet ist, welche ausgestaltet ist, um einen Sack auszurichten und eine Sacköffnung eines befüllten Sacks während des Transports desselben auf der zweiten Transporteinrichtung (7) für einen Verschließvorgang zusammenzuführen und in die Verschließvorrichtung (6) einzuführen.

6. Abfüllanlage (1) gemäß einem der Ansprüche 1 bis 5, **dadurch gekennzeichnet, dass**
die Verschließvorrichtung (6) eine Nähmaschine zum automatischen Vernähen der Sacköffnung eines zugeführten befüllten Sacks und vorzugsweise eine Faden-Abschneidevorrichtung zum automatischen Abschneiden eines zugeführten Fadens nach dem Verschließvorgang aufweist.

7. Abfüllanlage (1) gemäß Anspruch 6, **dadurch gekennzeichnet, dass**
die Abschneidevorrichtung einen Spannmechanismus (11), insbesondere eine elastische Zuführfeder, aufweist, der oder die so angeordnet ist, dass er oder sie durch den auf der zweiten Transporteinrichtung (7) transportierten befüllten und vernähten Sack gespannt wird und nach dem Passieren des Sackes freigegeben wird, um bei seiner Rückstellung den Faden zu der Faden-Abschneidevorrichtung zu befördern und den Abschneidevorgang auszulösen.

8. Abfüllanlage (1) gemäß einem der Ansprüche 1 bis 7, **dadurch gekennzeichnet, dass**
der Sackhalter (8) ausgebildet ist, um einen Sack im Bereich der Sacköffnung beidseitig einer Abfüllöffnung des Abfüllstutzens (4) selektiv automatisch lösbar zu fixieren, insbesondere festzuklemmen.

9. Abfüllanlage (1) gemäß einem der Ansprüche 1 bis 8, **dadurch gekennzeichnet, dass**
an der Tragrahmenstruktur (2) Staplerschuhe und/oder Kranösen zum Transport vorgesehen sind.

10. Abfüllanlage (1) gemäß einem der Ansprüche 1 bis 9, **dadurch gekennzeichnet, dass**
an der Tragrahmenstruktur Standfüsse (10) abnehmbar und/oder verstellbar und/oder klappbar zum Abstellen der Tragrahmenstruktur (2) am Boden vorgesehen sind, insbesondere in der Art von auskragenden Auslegern, die so ausgebildet sind, dass das Abstellen am Boden auch dann möglich ist, wenn die Tragrahmenstruktur (2) auf einem Anhänger platziert ist, wobei die Standfüsse (10) vorzugsweise eine Anhebevorrichtung aufweisen, um eine Höhenposition und/oder eine Nivellierung der Tragrahmenstruktur (2) über einer Aufstandfläche zu verstellen.

11. Abfüllanlage (1) gemäß einem der Ansprüche 1 bis 10, **dadurch gekennzeichnet, dass**
der von der Tragrahmenstruktur (2) definierte **oder** begrenzte kubische Raumkörper so dimensioniert ist, dass er im Transportzustand zum Transport auf einer Ladefläche eines Anhängers, insbesondere Starrdeichselanhängers, oder eines Transporters und/oder in einen Abroll-Container oder einen Container nach ISO 668 geladen werden kann, wobei Außenabmessungen des kubischen Raumkörpers vorzugsweise an Abmessungen von Standard-Transportpaletten, insbesondere EURO-Paletten angepasst sind.

12. Abfüllanlage (1) gemäß einem der Ansprüche 1 bis 11, **dadurch gekennzeichnet, dass**
der Schüttgut-Aufgabebehälter eine Vibrationsvorrichtung, insbesondere einen Rüttelmotor oder einen Ultraschall-Schwingungserzeuger gegen Verdichtung **oder** Anhaften von Material am Schüttgut-Aufgabebehälter (3) und/oder eine Förderschnecke zum Zwangsfördern des Schüttguts aus dem Aufgabebehälter und/oder ein klappbares Schüttblech am Einlass des Schüttgut-Aufgabebehälters (3) aufweist.

13. Abfüllanlage (1) gemäß einem der Ansprüche 1 bis 12, **dadurch gekennzeichnet, dass**
die Abfüllanlage (1) einen mobilen Energieerzeuger, insbesondere Stromgenerator und/oder Drucklufterzeuger, insbesondere für einen autarken Betrieb der Abfüllanlage (1) aufweist.

14. Abfüllanlage (1) gemäß einem der Ansprüche 1 bis 13, **dadurch gekennzeichnet, dass**
die Abfüllanlage (1) ausgestaltet ist, um rieselfähiges Schüttgut, insbesondere im kommunalen Versorgungsbereich, insbesondere Sand, Kies, Streusalz, Split oder Rindenmulch zu verarbeiten oder abzufüllen, und/oder
dass die Abfüllanlage (1) ausgestaltet ist, um rieselfähiges Schüttgut in Säcke, insbesondere Standard-Säcke der Größe 30x60, 40x60 oder einer Sondergröße und/oder Silosäcke und/oder Schlauchsäcke, insbesondere Kunststoff-Gewebesäcke, PP-Gewebesäcke, Jutesäcke, Papiersäcke, Folienbeutel abzufüllen.

15. Verfahren zum Abfüllen von rieselfähigem Schüttgut, insbesondere im kommunalen Versorgungsbereich, insbesondere von Sand, Kies, Streusalz, Split oder Rindenmulch in Säcke, insbesondere Standard-Säcke der Größe 30x60, 40x60 oder einer Sondergröße und/oder Silosäcke und/oder Schlauchsäcke, unter Verwendung einer Abfüllanlage (1) gemäß einem der Ansprüche 1 bis 14, umfassend:
Verbringen, durch geführte Bewegung, der zweiten Fördereinrichtung (7) von der Transportstellung, in welcher sie sich innerhalb des kubischen Raumkörpers befindet, in die Betriebsstellung, in welcher sie sich zumindest teilweise außerhalb des kubischen Raumkörpers befindet,
Einfüllen des rieselfähigen Schüttguts in den Schüttgut-Aufgabebehälter (3),
Befestigen eines leeren Sacks an dem Sackhalter (8) des Abfüllstutzens (4),
Transportieren des Schüttguts aus dem Schüttgut-Aufgabebehälter (3) zu dem Abfüllstutzen (4) mit der ersten Fördereinrichtung (5),
Befüllen des am Sackhalter (8) befestigten Sacks mit dem Schüttgut,
Lösen des befüllten Sacks aus dem Sackhalter (8) und Absenken desselben auf die zweite Fördereinrichtung (7), insbesondere in der Form eines Förderbands oder Rollenförderers, und Transportieren des befüllten Sacks von der Position des Abfüllstutzens (4) zu der Position der Verschließvorrichtung (6), insbesondere Nähmaschine, und
Automatisches Verschließen einer Sacköffnung des befüllten Sacks, insbesondere durch Vernähen, während der Sack auf der zweiten Fördereinrichtung (7) in die und durch die Verschließvorrichtung (6) transportiert wird, wobei ferner vorzugsweise der befüllte und verschlossene Sack an einem Spannmechanismus (11) vorbeibewegt wird und diesen dabei derart betätigt, dass dieser einen Faden zu einer Faden-Abschneidevorrichtung bewegt und einen Abschneidevorgang auslöst.
